# FASCICULE DE BREVET EUROPEEN

(11) **EP 2 154 584 B1**
(45) Date de publication et mention de la délivrance du brevet: **02.03.2011**
(21) Numéro de dépôt: 08162165.8
(22) Date de dépôt: 11.08.2008
(51) Int. Cl.: G04B 19/247

(54) **Mécanisme de quantième à grande date pour pièce d'horlogerie**
Datumsmechanismus mit großer Datumsanzeige für Uhren
Large date display mechanism for timepiece

(43) Date de publication de la demande: 17.02.2010
(73) Titulaire: Blancpain S.A., 1348 Le Brassus (CH)
(72) Inventeur: Calabrese, Vincent, 1006, Lausanne (CH)
(74) Mandataire: Ravenel, Thierry Gérard Louis

(56) Documents cités:
- CH-A- 125 522
- CH-A- 660 941
- DE-A1- 19 539 087

## Description

La présente invention est relative à un mécanisme de quantième pour pièce d'horlogerie comprenant des indicateurs superposés sur chacun desquels est apposée une partie des chiffres des jours du mois, ces chiffres apparaissant à tour de rôle au travers d'un grand guichet percé dans le cadran que comporte la pièce d'horlogerie.

De tels mécanismes ont déjà été proposés par exemple dans le document CH 660 941. Dans ce document sont prévus deux anneaux d'affichage superposés chacun possédant une partie des chiffres du quantième. L'anneau supérieur présente une fenêtre à travers laquelle les chiffres de l'anneau inférieur peuvent être vus si cette fenêtre se situe à l'endroit de l'affichage matérialisé par un guichet percé dans le cadran de la pièce d'horlogerie. Le système prévoit des moyens d'entraînement sélectifs pour entraîner l'un des anneaux tandis que l'autre reste au repos. Des moyens d'entraînement supplémentaires assurent l'avance de l'anneau en repos prolongé, lorsque l'autre anneau a fait passer tous ses chiffres. Ensuite, c'est l'autre anneau qui vient en repos prolongé jusqu'à ce que des moyens d'entraînement à butée fassent avancer les deux anneaux.

Le document CH 660 941 évoque également la possibilité d'utiliser plus de deux anneaux.

On connait également du document CH 125 522 un mécanisme de quantième à grande date pour pièce d'horlogerie conforme au préambule de la revendication 1 du brevet.

La présente invention propose une autre solution avantageuse pour parvenir à un affichage du quantième au travers d'un grand guichet. Cette nouvelle solution fait appel à un ensemble de constituants très simples et permet un affichage à grandes dimensions, les chiffres du quantième étant répartis sur trois indicateurs au lieu de deux seulement.

Ainsi le mode de réalisation selon la présente invention a pour objet un mécanisme de quantième à grande date pour pièce d'horlogerie tel que défini par la revendication 1 du brevet.

L'invention va être expliquée maintenant en détail ci-dessous au moyen des dessins illustrant un mode de réalisation donné à titre d'exemple non limitatif, dessins dans lesquels :
- la figure 1 est une vue en plan d'une pièce d'horlogerie dans laquelle est monté le mécanisme de quantième de la présente invention,
- la figure 2 est une vue en perspective éclatée du mécanisme de quantième exécuté selon la présente invention,
- la figure 3 est une vue en perspective éclatée d'une partie du mécanisme montrée en figure 2,
- la figure 4 est une vue en perspective montrant l'engrènement du mobile de commande avec les étoiles à canon supportant les disques d'affichage selon l'invention,
- la figure 5 est une projection verticale des trois secteurs dentés du mobile de commande,
- les figures 6a, 6b et 6c montrent le positionnement du mobile de commande et des étoiles à canon supportant les disques d'affichage le 20 du mois, et
- les figures 7b et 7c montrent le positionnement du mobile de commande et les étoiles à canon supportant les disques d'affichage le 21 du mois.

La figure 1 est une vue d'une pièce d'horlogerie où apparaît le quantième 8 de grande dimension à midi et au travers d'un grand guichet 20 percé dans un cadran 21. Sous le cadran 21 est monté le mécanisme de quantième objet de cette description.

La figure 2 est une vue en perspective éclatée du mécanisme de quantième selon la présente invention. Ce mécanisme de quantième à grande date comprend des indicateurs superposés sur chacun desquels est apposée une partie des chiffres des jours du mois pour présenter ensemble la totalité des trente et un jours du mois. Ces chiffres apparaissent à tour de rôle au travers d'un grand guichet 20 percé dans un cadran 21 comme cela est montré en figure 1.

L'invention est remarquable en ce que les indicateurs sont constitués d'un disque supérieur 1, d'un disque intermédiaire 2 et d'un disque inférieur 3. Comme cela est bien visible sur la figure 2, le disque supérieur 1 est divisé en onze secteurs dont dix sont occupés par des chiffres 4 allant de 1 à 10 et un par une fenêtre 5 à travers laquelle les chiffres 6 du disque intermédiaire 2 peuvent être vus. Le disque intermédiaire 2 est aussi divisé en onze secteurs dont dix sont occupés par des chiffres 6 allant de 11 à 20 et un par une fenêtre 7 à travers laquelle les chiffres 8 du disque inférieur 3 peuvent être vus. Enfin, le disque inférieur 3 est également divisé en onze secteurs tous occupés ceux-ci par des chiffres 8 allant de 21 à 31.

La figure 2 montre encore que chacun des disques 1, 2 et 3 est entraîné par un canon référencé respectivement par 9, 10 et 11. Chaque canon 9, 10 et 11 est solidaire d'une étoile portant les références 12, 13 et 14. Comme le montrent encore mieux les figures 3 et 4, les canons 9, 10 et 11 sont emmanchés librement les uns dans les autres.

On notera ici que l'entraînement du disque 1 par le canon 9 est réalisé par des fraisages 30 disposés de part et d'autre du canon 9, ces fraisages 30 recevant des plats pratiqués dans un perçage 31 situé au centre du disque 1. Il en est de même pour les canons 10 et 11 qui sont pourvus respectivement de fraisages 32 et 33 adaptés à des plats pratiqués dans les perçages centraux 34 et 35 des disques 2 et 3.

La figure 2 montre enfin qu'un mobile de commande 15, décrit en détail plus loin, est arrangé pour engrèner de manière sélective avec les étoiles 12, 13 et 14 équipant les disques 1, 2 et 3. Cet engrènement est réalisé de façon à entraîner le disque supérieur 1 tandis que les deux autres disques 2 et 3 restent au repos, puis à entraîner le disque intermédiaire 2 quand le disque supérieur 1 a fait passer tous ses chiffres 4, les disques supérieur 1 et inférieur 3 restant au repos et enfin à entraîner le disque inférieur 3 quand le disque intermédiaire 2 a fait passer tous ses chiffres, les disques supérieur 1 et intermédiaire 2 restant au repos.

On signalera que le mobile de commande 15 est muni d'une roue de quantième 16 progressant d'un pas par jour, portant trente et une dents et commandée par un mécanisme connu en soi et qui n'est pas représenté au dessin.

Comme on le voit particulièrement bien sur les figures 2, 3 et 4, le mobile de commande 15 comporte, fixés coaxialement sur la roue de quantième 16, disposés coaxialement les uns sur les autres et décalés angulairement les uns par rapport aux autres des secteurs dentés supérieur 17, intermédiaire 18 et inférieur 19. Ces secteurs dentés sont arrangés pour engrèner de manière sélective avec les étoiles 14, 13 et 12 équipant les disques inférieur 3, intermédiaire 2 et supérieur 1.

Plus précisément, les secteurs dentés supérieur 17, intermédiaire 18 et inférieur 19 comportent chacun onze dents, les dents du secteur inférieur 19 étant numérotées de 1 à 11, celles du secteur intermédiaire 18 de 11 à 21 et celles du secteur supérieur 17 de 21 à 31. On touche ici du doigt l'intérêt d'une telle construction qui propose des pièces identiques à produire, savoir trois secteurs dentés de même facture.

On a représenté en figure 5 les trois secteurs dentés vus en plan et en projection verticale. C'est une roue 22 présentant trois niveaux. La dent 11 du secteur inférieur 19 chevauche la dent 11 du secteur intermédiaire 18 pour faire apparaître dans le grand guichet 20 la fenêtre 5 du disque supérieur 1 et le chiffre de quantième 11 apposé sur le disque intermédiaire 2. Plus loin, la dent 21 du secteur intermédiaire 18 chevauche la dent 21 du secteur supérieur 17 pour faire apparaître dans le grand guichet 20 la fenêtre 7 du disque intermédiaire 2 et le chiffre de quantième 21 apposé sur le disque inférieur 3. Ce passage du quantième 20 au quantième 21 sera examiné plus bas en référence aux figures 6 et 7. Enfin la dent 31 du secteur supérieur 17 jouxte la dent 1 du secteur inférieur 19 pour faire apparaître dans le grand guichet 20 le chiffre de quantième 1 apposé sur le disque supérieur 1.

Les figures 6a, 6b et 6c montrent le positionnement du mobile de commande 15 et des étoiles à canon 12, 13 et 14 le 20 du mois courant. En figure 6a, le disque inférieur 3 lié à l'étoile 14 présente le chiffre 31 au droit du grand guichet 20, chiffre 31 non visible car caché par le disque intermédiaire 2. En figure 6b, le disque supérieur 1 lié à l'étoile 12 présente sa fenêtre 5 (symbolisé par le chiffre 0 sur la figure) au droit du grand guichet. En figure 6c, le disque intermédiaire 2 lié à l'étoile 13 présente le chiffre 20 au droit du grand guichet 20, ce chiffre 20 étant visible à travers la fenêtre 5 du disque supérieur 1.

Le 20 du mois à minuit, le mobile de commande 15 progresse d'un pas dans le sens indiqué par la flèche A ce qui a pour conséquence de faire progresser d'un pas dans le sens de la flèche B l'étoile 14 liée au disque inférieur 3 et l'étoile 13 liée au disque intermédiaire 2. L'étoile 12 liée au disque supérieur 1 n'est pas entraînée par le mobile 15, le secteur denté 19 susceptible de faire cet entraînement se trouvant diamétralement opposé à l'étoile 12.

Ainsi, le 21 du mois courant, les figures 7a, 7b et 7c montrent le positionnement du mobile de commande 15 et des étoiles à canon 12, 13 et 14. En figure 7a, le disque inférieur 3 lié à l'étoile 14 présente le chiffre 21 au droit du grand guichet 20. En figure 7b, le disque supérieur 1 lié à l'étoile 12 présente comme auparavant sa fenêtre 5 (symbolisée par le chiffre 0 sur la figure) au droit du grand guichet. En figure 7c, le disque intermédiaire 2 lié à l'étoile 13 présente sa fenêtre 7 (symbolisée par le chiffre 0 sur la figure) au droit du grand guichet 20. Ainsi le 21 du mois, la date est affichée par le disque inférieur 3 visible au travers des fenêtres 5 et 7 que présentent les disques 1 et 2 respectivement.

Le grand guichet 20 dont il est question ci-dessus est celui percé dans le cadran 21 de la pièce d'horlogerie montrée en figure 1. Dans les vues schématiques des figures 6 et 7, le grand guichet 20 est situé sur une ligne reliant le centre du mobile de commande 15 et le centre des étoiles 12, 13 et 14 et au point d'engrènement des dents dudit mobile et desdites étoiles.

On ajoutera pour terminer qu'un sautoir est prévu sur chacune des étoiles 12, 13 et 14 pour prévenir une avance intempestive d'un disque qui doit rester à l'arrêt.

## Revendications

1. Mécanisme de quantième à grande date pour pièce d'horlogerie comprenant des indicateurs (1, 2, 3) superposés sur chacun desquels est apposée une partie des chiffres (4, 6, 8) des jours du mois, ces chiffres étant agencés pour apparaître à tour de rôle au travers d'un grand guichet (20) percé dans le cadran (21) que comporte la pièce d'horlogerie, les indicateurs étant constitués d'un disque supérieur (1), d'un disque intermédiaire (2) et d'un disque inférieur (3), **caractérisé en ce que** le disque supérieur (1) est divisé en onze secteurs dont dix sont occupés par des chiffres (4) allant de 1 à 10 et un par une fenêtre (5) à travers laquelle les chiffres (6) du disque intermédiaire (2) peuvent être vus, le disque intermédiaire (2) étant divisé en onze secteurs dont dix sont occupés par des chiffres (6) allant de 11 à 20 et un par une fenêtre (7) à travers laquelle les chiffres (8) du disque inférieur (3) peuvent être vus, et le disque inférieur (3) étant divisé en onze secteurs tous occupés par des chiffres (8) allant de 21 à 31, **en ce que** chacun des disques (1, 2, 3) est entraîné par un canon (9, 10, 11) solidaire d'une étoile (12, 13, 14), ces canons étant emmanchés librement les uns dans les autres, et **en ce qu'**un mobile de commande (15) muni d'une roue de quantième (16) agencée pour progresser d'un pas par jour est arrangé pour engrener de manière sélective avec les étoiles (12, 13, 14) équipant les disques (1, 2, 3) de façon à entraîner le disque supérieur (1) tandis que les deux autres disques (2, 3) restent au repos, à entraîner le disque intermédiaire (2) quand le disque supérieur (1) a fait passer tous ses chiffres (4), les disques supérieur (1) et inférieur (3) restant au repos, et à entraîner le disque inférieur (3) quand le disque intermédiaire (2) a fait passer tous ses chiffres (6), les disques supérieur (1) et intermédiaire (2) restant au repos.

2. Mécanisme de quantième selon la revendication 1, **caractérisé en ce que** le mobile de commande (15) comporte, fixés coaxialement sur la roue de quantième (16), disposés coaxialement les uns sur les autres et décalés angulairement les uns par rapport aux autres des secteurs dentés supérieur (17), intermédiaire (18) et inférieur (19) arrangés pour engrener de manière sélective et respectivement avec les étoiles (14, 13, 12) équipant les disques inférieur (3), intermédiaire (2) et supérieur (1).

3. Mécanisme de quantième selon la revendication 2, **caractérisé en ce que** les secteurs dentés supérieur (17), intermédiaire (18) et inférieur (19) comportent chacun onze dents, les dents du secteur inférieur (19) étant numérotées de 1 à 11, celles du secteur intermédiaire (18) de 11 à 21 et celles du secteur supérieur (17) de 21 à 31, ces secteurs formant en projection verticale une roue (22) de trente et une dents, la dent 11 du secteur inférieur (19) chevauchant la dent 11 du secteur intermédiaire (18) pour faire apparaître dans le grand guichet (20) la fenêtre(5)du disque supérieur (1) et le chiffre de quantième 11 apposé sur le disque intermédiaire (2), la dent 21 du secteur intermédiaire (18) chevauchant la dent 21 du secteur supérieur (17) pour faire apparaître dans le grand guichet (20) la fenêtre (7) du disque Intermédiaire (2) et le chiffre de quantième 21 apposé sur le disque inférieur (3), et la dent 31 du secteur supérieur (17) jouxtant la dent 1 du secteur inférieur (19) pour faire apparaître dans le grand guichet (20) le chiffre de quantième 1 apposé sur le disque supérieur (1).

## Claims

1. Large date calendar day mechanism for a timepiece comprising indicators (1, 2, 3) superposed one on top of the other, to which a portion of the numerals (4, 6, 8) of the days of the month is affixed, said numerals appearing in turn through a large aperture (20) arranged into the dial (21) forming part of the timepiece, the indicators comprising an upper disc (1), an intermediate disc (2) and a lower disc (3), **characterized in that** the upper disc (1) is divided into eleven sector, of which ten are occupied by numerals (4) from 1 to 10 and one is occupied by a window (5), through which the numerals (6) of the intermediate disc (2) can be seen, the intermediate disc (2) being divided into eleven sectors, of which ten are occupied by numerals (6) from 11 fo 20 and one is occupied by a window (7), through which the numerals (8) of the lower disc (3) car be seen, and the lower disc (3) being divided into eleven sectors, all of which are occupied by numerals (8) from 21 to 31, **in that** each of the discs (1, 2, 3) is driven by a cannon pinion (9, 10, 11) integral to a star wheel (12, 13, 14), these cannon pinions being freely pressed one into the other, and **in that** a control movement (15) fitted with a calendar day wheel (16) arranged to advance by one step per day is arranged to selectively mesh with the star wheels (12, 13, 14) provided for the discs (1, 2, 3) in order to drive the upper disc (1) while the other two discs (2, 3) remain stationery, to drive the intermediate disc (2) when the upper disc (1) has run through all its numerals (4) while the upper (1) and lower (3) discs remain stationary, and to drive the lower disc (3) when the intermediate disc (2) has run through all its numerals (6) while the upper (1) and intermediate (2) discs remain stationary.

2. Calendar day mechanism according to claim 1, **characterised in that** the control movement (15) comprises upper (17), intermediate (18) and lower (19) toothed sectors, which are fixed coaxially on the calendar day wheel (16), arranged coaxially on one another and angularly offset in reflation to one another, and which are arranged to selectively and respectively mesh with the star wheels (14, 13, 12) provided for the lower (3), intermediate (2) and upper (1) discs.

3. Calendar day mechanism according to claim 2, **characterised in that** the upper (17), intermediate (18) and lower (19) toothed sectors each comprise eleven teeth, the teeth of the lower sector (19) being numbered from 1 to 11, those of the intermediate sector (18) from 11 to 21 and those of the upper sector (17) from 21 to 31, and in vertical projection these sectors forming a wheel (22) of thirty one teeth, tooth 11 of the lower sector (19) overlapping tooth 11 of the intermediate sector (18), so that window (5) of the upper disc (1) and the calendar day numeral 11 positioned on the intermediate disc (2) appear in the large aperture (20), wherein tooth 21 of the intermediate sector (18) overlapping tooth 21 of the upper sector (17), so that window 7 of the intermediate disc (2) and the calendar day numeral 21 positioned on the intermediate disc (2) appear in the large aperture (20), and tooth 31 of the upper sector (17) adjoining tooth 1 of the lower sector (19), so that the calendar day numeral 1 positioned on the upper disc (1) appears in the large aperture (20).

## Patentansprüche

1. Grossdatum-Monatstagmechanismus für Zeitmessgeräte, der einander überlagernde Anzeiger (1, 2, 3) umfasst, auf die jeweils ein Teil der Zahlen (4, 6, 8) der Monatstage aufgedrückt ist, wobei diese Zahlen derart angeordnet sind, dass sie der Reihe nach durch ein grosses Fenster (20), das in das zum Zeitmessgerät gehörige Zifferblatt (21) gebohrt ist, sichtbar werden, wobei die Anzeiger aus einer oberen Scheibe (1), aus einer Zwischenscheibe (2) und aus einer unteren Scheibe (3) bestehen, **dadurch gekennzeichnet, dass** die obere Scheibe (1) in elf Sektoren unterteilt ist, wovon zehn mit Zahlen (4) von 1 bis und mit 10 und einer mit einem Fensterchen (5), durch welches die Zahlen (6) der Zwischenscheibe (2) erblickt werden können, besetzt sind, wobei die Zwischenscheibe (2) in elf Sektoren unterteilt ist, wovon zehn mit Zahlen (6) von 11 bis und mit 20 und einer mit einem Fensterchen (7), durch welches die Zahlen (8) der unteren Scheibe (3) erblickt werden können, besetzt sind und wobei die untere Scheibe (3) in elf Sektoren unterteilt ist, die alle mit Zahlen (8) von 21 bis und mit 31 besetzt sind, dass jede der Scheiben (1, 2, 3) von einem Rohr (9, 10, 11), das kraftschlüssig mit einem Stern (12, 13, 14) verbunden ist, angetrieben wird, wobei diese Rohre frei drehbar ineinander eingefügt sind, und dass ein Steuerdrehteil (15), der mit einem Datum-Rad (16), das derart beschaffen ist, dass es um einen Schritt pro Tag vorrückt, ausgerüstet ist, derart vorgesehen ist, dass er selektiv in die Sterne (12, 13, 14), die die Scheiben (1, 2, 3) ausstatten, eingreift, um die obere Scheibe (1) anzutreiben, während die beiden anderen Scheiben (2, 3) in Ruhestellung bleiben, um die Zwischenscheibe (2) anzutreiben, wenn die obere Scheibe (1) all ihre Zahlen (4) vorbeigelassen hat, wobei die obere Scheibe (1) und die untere Scheibe (3) in Ruhestellung bleiben, und um die untere Scheibe (3) anzutreiben, wenn die Zwischenscheibe (2) all ihre Zahlen (6) vorbeigelassen hat, wobei die obere Scheibe (1) und die Zwischenscheibe (2) in Ruhestellung bleiben.

2. Monatstagmechanismus nach Anspruch 1, **dadurch gekennzeichnet, dass** der Steuerdrehteil (15) einen oberen gezahnten Sektor (17), einen gezahnten Zwischensektor (18) und einen unteren gezahnten Sektor (19) umfasst, die koaxial auf dem Datum-Rad (16) befestigt, koaxial zueinander angeordnet und gegeneinander winkelversetzt sind, wobei diese Sektoren derart beschaffen sind, dass sie selektiv in die jeweiligen Sterne (14, 13, 12) eingreifen, die die untere Scheibe (3), die Zwischenscheibe (2) und die obere Scheibe (1) ausstatten.

3. Monatstagmechanismus nach Anspruch 2, **dadurch gekennzeichnet, dass** der obere gezahnte Sektor (17), der gezahnte Zwischensektor (18) und der untere gezahnte Sektor (19) jeweils elf Zähne umfassen, wobei die Zähne des unteren Sektors (19) von 1 bis 11, diejenigen des Zwischensektors (18) von 11 bis 21 und diejenigen des oberen Sektors (17) von 21 bis 31 nummeriert sind, wobei diese Sektoren im Aufriss ein Rad (22) mit einunddreissig Zähnen bilden, wobei der Zahn 11 des unteren Sektors (19) den Zahn 11 des Zwischensektors (18) überlappt, um im grossen Fenster (20) das Fensterchen (5) der oberen Scheibe (1) und die auf die Zwischenscheibe (2) aufgedrückte Monatstagzahl 11 sichtbar zu machen, wobei der Zahn 21 des Zwischensektors (18) den Zahn 21 des oberen Sektors (17) überlappt, um im grossen Fenster (20) das Fensterchen (7) der Zwischenscheibe (2) und die auf die untere Scheibe (3) aufgedrückte Monatstagzahl 21 sichtbar zu machen, und wobei der Zahn 31 des oberen Sektors (17) an den Zahn 1 des unteren Sektors (19) angrenzt, um im grossen Fenster (20) die auf die obere Scheibe (1) aufgedrückte Monatstagzahl 1 sichtbar zu machen.
